# FASCICULE DE BREVET EUROPEEN

(11) **EP 1 929 459 B1**
(45) Date de publication et mention de la délivrance du brevet: **08.04.2009**
(21) Numéro de dépôt: 06775021.6
(22) Date de dépôt: 08.09.2006
(51) Int. Cl.: G09F 15/00, G09F 7/00, G09F 17/00

(54) **DISPOSITIF DE MAINTIEN ET DE FIXATION D'UN SUPPORT PUBLICIATIRE DE GRANDE TAILLE EN EXTERIEUR**
EINRICHTUNG ZUM HALTEN UND FIXIEREN EINES GROSSEN WERBEMEDIUMS IM FREIEN
DEVICE FOR RETAINING AND FIXING A LARGE SIZE ADVERTISING MEDIUM OUTDOORS

(30) Priorité: 30.09.2005 EP 05447219
(43) Date de publication de la demande: 11.06.2008
(73) Titulaire: VTS S.A., 6041 Gosselies (BE)
(72) Inventeur: VANHAM, Matthieu, B-6041 Gosselies (BE)
(74) Mandataire: pronovem
(86) Numéro de dépôt international: PCT/BE2006/000097
(87) Numéro de publication internationale: WO 2007/036005

(56) Documents cités:
- DE-U1- 20 109 026
- US-A- 4 325 197
- PATENT ABSTRACTS OF JAPAN vol. 2003, no. 12, 5 décembre 2003 (2003-12-05) & JP 2004 191578 A (YAMAZAKI KOGEI:KK), 8 juillet 2004 (2004-07-08)
- PATENT ABSTRACTS OF JAPAN vol. 2000, no. 24, 11 mai 2001 (2001-05-11) & JP 2001 202024 A (NTT ADVANCED TECHNOLOGY CORP; JAPAN BRIDGE CORP), 27 juillet 2001 (2001-07-27)

## Description

### Objet de l'invention

La présente invention concerne un dispositif permettant de tendre un support publicitaire, tel qu'une toile, en extérieur.

### Arrière-plan technologique

Un très grand nombre de systèmes permettent de supporter des éléments publicitaires de grande ou de très grande taille. On peut citer à titre d'exemples les systèmes décrits dans les documents US-A-5,507,109, FR-2 674 357, et FR-2 622 332.

Par grande taille, on entend des supports publicitaires se présentant sous la forme d'images imprimées sur des toiles et présentant une surface de 5 à 30m².

Actuellement, la Demanderesse propose déjà deux types de produits permettant le maintien et la fixation de tels supports publicitaires.

Un premier type de dispositifs est destiné à des applications en intérieur et comprend classiquement un cadre défini par quatre montants : deux montants latéraux, un montant supérieur et un montant inférieur. Chacun de ces montants est constitué par deux tubes parallèles réalisés en un matériau adéquat, reliés entre eux par une série d'entretoises disposées en diagonale entre les deux tubes, de manière à réaliser un plan pour chaque montant. Ces tubes peuvent présenter bien entendu une section circulaire, mais tout autre type de section, tel qu'une section de type carré
ou de type triangulaire, est également envisageable. De même, les entretoises sont de préférence à section circulaire, mais d'autres types de section peuvent également être envisageables pour ces entretoises. De manière particulièrement avantageuse, les tubes sont des tubes creux réalisés en aluminium, tandis que les entretoises peuvent être des entretoises pleines ou creuses. Ces entretoises sont solidarisées aux tubes parallèles par des techniques adéquates, telles que la soudure ou le boulonnage.

Habituellement, ce type de produits est soit directement accroché ou suspendu à des surfaces murales, soit muni d'une assise pour être maintenu sur un sol à niveau, tel que l'on en conçoit dans la plupart des bâtiments.

Un autre type de produits développé par la Demanderesse consiste à proposer, mais cette fois-ci en extérieur, un dispositif de maintien et de fixation d'un tel support publicitaire. Comparativement au premier type de dispositifs de la Demanderesse, ce dispositif comprend, comme le premier type de dispositif, un cadre dont chaque montant comprend des tubes parallèles, mais le nombre de tubes parallèles par montant est augmenté. Plus précisément, dans ce type de produits, chaque montant comprend trois ou quatre tubes parallèles qui sont reliés deux à deux par des entretoises. Il est en outre prévu pour les applications en extérieur qu'au moins les montants latéraux soient fixés de manière permanente au sol, par exemple en coulant les extrémités desdits montants latéraux dans une dalle en béton.

Ce deuxième type de dispositifs présente comme avantage, par rapport au premier type de dispositifs d'être capable de résister à des vents ayant des vitesses allant jusqu'à 120 km/h, du fait de l'augmentation du nombre de tubes, et donc d'entretoises. Néanmoins, ce deuxième type de dispositifs présente aussi comme inconvénients qu'ils sont plus lourds et plus coûteux à réaliser que le premier type de dispositifs. En effet, ceci est dû au fait qu'un dispositif dont les montants comprennent chacun trois tubes présente en effet trois fois plus d'entretoises qu'un dispositif dont les montants ne comprennent chacun que deux tubes.

Le document JP-A-2004/191578, qui est considéré comme l'état de la technique le plus proche, décrit un support publicitaire allégé et résistant aux agents atmosphériques qui est composé de deux cadres identiques dont l'un est placé en avant et l'autre en arrière. Des barres disposées perpendiculairement au plan des cadres relient les deux cadres aux quatre coins, et selon la taille du support, également au milieu des montants des cadres. Il en résulte une structure solide qui est fixée au sol par un tube de grande taille relié à la partie inférieure de la structure, entre les deux cadres. Ce support présente néanmoins des inconvénients: le montage prend beaucoup de temps et le tube doit être fixé solidement au sol.

Le document US-A-4,325,197 décrit quant à lui un support publicitaire pour l'intérieur, très facile à installer, comprenant un cadre composé d'une barre par montant. Ce cadre est en outre équipé de deux barres, chacune de ces barres étant située à l'une des extrémités inférieures disposées perpendiculairement au plan du cadre et assurant une fonction d'assise. La stabilité de la structure est améliorée par des bracons reliant les barres d'assise au montant latéral correspondant. Malheureusement, ce support n'est utilisable qu'en intérieur, étant donné la fragilité du cadre dans son ensemble, le moyen de fixation de la toile et l'absence de moyens de fixation des barres d'assise au sol.

### Buts de l'invention

La présente invention vise à résoudre et à proposer une solution perfectionnée au problème de l'état de la technique.

La présente invention vise donc à proposer une solution qui esthétiquement se rapproche du dispositif proposé pour des applications en intérieur, mais qui présente des qualités de résistance au vent et de solidité suffisantes pour être disposée en extérieur.

La présente invention vise également à proposer une solution qui présente un poids allégé par rapport aux solutions actuellement fournies pour des applications en extérieur.

Accessoirement, la présente invention vise également à proposer un dispositif qui présente des qualités de montage et d'installation rapide et efficace.

La présente invention vise également à proposer une solution qui puisse être appliquée à tout type d'assise : sol meuble, béton, ...

### Principaux éléments caractéristiques

La présente invention se rapporte à un dispositif de maintien et de fixation d'un support publicitaire se présentant par exemple sous la forme d'une toile, ceci en extérieur, comprenant de manière classique un cadre défini par quatre montants, deux montants latéraux, un montant supérieur et un montant inférieur, chacun desdits montants étant constitué d'au moins deux tubes parallèles reliés entre eux par des entretoises, ledit dispositif de maintien étant caractérisé en ce qu'il comprend des moyens de stabilisation. Ces moyens de stabilisation comprennent deux éléments d'appui disposés chacun au pied d'un des montants latéraux, perpendiculairement au plan du cadre.

Chaque élément d'appui se présente sous la forme d'au moins deux tubes ou barres parallèles reliés entre eux par des entretoises.

Les moyens de stabilisation sont conçus de manière telle que le dispositif est apte à résister aux forces exercées par les intempéries, et en particulier par le vent.

En d'autres termes, les moyens de stabilisation sont conçus et disposés par rapport au cadre du dispositif de manière à assumer une fonction de résistance aux intempéries, et notamment au vent.

De préférence, chacun des montants et chaque élément d'appui se présente sous la forme de deux tubes ou barres parallèles.

De manière alternative, chacun des montants et/ou chaque élément d'appui se présente sous la forme de trois tubes ou barres parallèles. Les trois tubes ou barres parallèles sont alors reliés deux à deux par des entretoises.

De préférence, les moyens de stabilisation comprennent en outre au moins deux éléments de jonction permettant de relier chaque élément d'appui à la partie inférieure du cadre.

De préférence, ces éléments de jonction se présentent sous la forme d'au moins deux tubes ou barres à partir de plusieurs points d'intersection et se prolongeant dans les trois directions de l'espace.

De préférence, chaque élément de jonction se présente sous la forme de deux tubes ou barres parallèles reliées par des entretoises à partir de deux points d'intersection et se prolongeant dans les trois directions de l'espace.

De préférence, lesdits éléments de jonction comprennent des branchements ou connecteurs reliant chacun des éléments d'appui à un des montants latéraux du cadre et au montant inférieur.

Le dispositif de l'invention est tel que chaque ensemble de deux barres reliées par des entretoises constitue un plan.

De manière avantageuse, le dispositif de l'invention est caractérisé en ce qu'il comprend des éléments dits « éléments d'équerre » afin de renforcer l'ensemble et ceci uniquement dans les plans perpendiculaires au plan dans lequel sont disposés le cadre et le support publicitaire en position sur le cadre, permettant ainsi de former un ensemble d'équerres dans ces deux directions.

Lesdits éléments d'équerre se présentent avantageusement sous la forme de bracons, chacun bracon reliant un des éléments d'appui à l'élément de jonction correspondant.

De préférence, le dispositif de l'invention est caractérisé en ce qu'un élément supplémentaire présent sous la forme d'un bracon est disposé entre l'élément d'appui et le cadre et ceci dans un plan perpendiculaire au plan du cadre.

De préférence, le dispositif de l'invention comprend en outre des moyens de solidarisation qui font également office de moyens d'égalisation et de stabilisation de l'élément de base afin de le maintenir à niveau, tout en le fixant adéquatement au sol.

De préférence, le dispositif de l'invention est caractérisé en ce que les tubes parallèles sont creux.

De préférence, le dispositif de l'invention comprend en outre à l'intérieur des tubes parallèles des éléments de renforcement, en particulier de renforcement à la flexion.

De manière avantageuse, le dispositif selon l'invention est caractérisé en ce que les éléments sont réalisés en métal, et de préférence en aluminium.

De manière avantageuse, le dispositif de l'invention est tel que les différents éléments permettant sa réalisation se présentent sous la forme d'une série d'éléments emboîtables, clipsables les uns aux autres et solidarisables à l'aide de moyens de fixation adéquats.

### Description des figures

La figure 1 décrit une partie du cadre servant de support de maintien. Il s'agit de la partie inférieure qui nous intéresse et qui reprend les moyens de stabilisation.

La figure 2 décrit uniquement une vue globale en perspective d'un moyen de stabilisation ainsi que certains détails de ce moyen de stabilisation selon les sections longitudinales, transversales et une vue par le haut.

La figure 3 décrit en détail les éléments de solidarisation.

### Description détaillée d'une forme d'exécution

La figure 1 illustre une forme préférée d'exécution du dispositif pour le maintien et la fixation d'un support publicitaire selon l'invention, destiné à être utilisé en extérieur.

Ainsi qu'illustré sur la figure 1, le dispositif comprend de manière classique un cadre 1 défini par quatre montants, deux montants latéraux 2,3, un montant supérieur et un montant inférieur 5.

Pour des raisons de clarté, seule la partie inférieure du cadre en connexion avec les moyens de stabilisation 100, 100' situés à la base du cadre 1 sont représentés.

Chacun des montants 2,3,5 du cadre 1 est constitué de deux tubes parallèles 6,7 réalisés en un matériau adéquat et reliés entre eux par des entretoises 8,8'. On entend par matériau adéquat un matériau qui présente des propriétés de résistance mécanique et de poids compatibles avec les applications du dispositif tout en permettant une minimisation de son coût de réalisation.

Le dispositif de maintien selon l'invention comprend ainsi des moyens de stabilisation de la base du cadre. Ces moyens de stabilisation portent les repères généraux 100 et 100'. Ils sont conçus et disposés par rapport au cadre 1 de manière telle que le dispositif est apte à résister aux forces exercées par les intempéries, et en particulier par le vent.

Ces moyens de stabilisation de la base du cadre 100,100' sont disposés au pied de chacun des montants latéraux 2, 3 du cadre 1.

Ces moyens de stabilisation 100, 100' comprennent notamment deux éléments d'appui 9 et 9' disposés chacun au pied d'un des montants latéraux 2 (pour l'élément d'appui 9) ou 3 (pour l'élément d'appui 9') du cadre 1.

De manière générale, chaque élément d'appui 9, respectivement 9' se présente sous la forme d'au moins un tube ou une barre 11, respectivement 11', qui s'étend perpendiculairement au plan du cadre 1.

Avantageusement, comme le montre la figure 1, chaque élément d'appui 9,9', se présente sous la forme de deux tubes ou barres qui sont indiqués sur la figure 1 par les repères 11,13 pour le premier élément 9 et par les repères 11',13' pour le deuxième élément 9'. Ces deux tubes
ou barres 11,13 d'une part et 11',13' d'autre part sont avantageusement parallèles et reliés entre eux par des entretoises 14 , 14' , ... d'une part et 15 , 15' , ... d'autre part.

Selon l'invention, ainsi qu'illustré sur la figure 1, et plus en détail sur la figure 2 en ce qui concerne le moyen de stabilisation 100, chaque moyen de stabilisation 100, respectivement 100', comprend en outre au moins un élément de jonction 10 qui permet de relier un des éléments d'appui 9, respectivement 9', à la partie inférieure du cadre 1. Chaque élément de jonction 10, comme on peut le voir sur la figure 2 pour le moyen de stabilisation 100, comprend des branchements ou connecteurs 22,23,24,25,... qui s'étendent dans les trois directions de l'espace et grâce auxquels il assure sa fonction de liaison entre l'élément d'appui 9 ou 9', un des montants latéraux 2
ou 3 du cadre 1, et le montant inférieur 5 du cadre 1.

Comme le montrent les figures 1 et 2, dans la version à deux barres ou tubes, 1 lesdits branchements 22,23,24,25 de l'élément de jonction 10 sont disposés dans le plan du cadre.

Par ailleurs, à chacun des tubes ou barres 6,7 au niveau du montant latéral 2 du cadre 1 et à chacun des tubes 54,55 au niveau du montant inférieur 5 du cadre 1, correspond au niveau de l'élément de jonction 10 un tube ou une barre 101,102,103 et 104 . Ainsi, les barres 101 et 102 sont parallèles l'une par rapport à l'autre, les barres 103 et 104 sont parallèles l'une par rapport à l'autre. C'est précisément à une des extrémités de ces tubes ou barres 101,102,103,104 que sont situés les branchements 22,23,24,25, qui permettent la liaison entre l'élément d'appui 9, le montant latéral 2, et le montant inférieur 5.

On doit donc comprendre que les tubes ou barres 101,102,103,104 sont situées dans le prolongement des tubes ou barres 6,7 du montant latéral 2 et des tubes ou barres 54,55 du montant inférieur 5 à partir des branchements 22,23,24,25 jusqu'à l'élément d'appui 9. Les tubes ou barres parallèles 101 et 102 relient respectivement les branchements 25 et 24 à l'élément d'appui 9. Les tubes ou barres parallèles 103 et 104 relient respectivement les branchements 23 et 22 à l'élément d'appui 9.

Il en est de même pour l'élément de jonction 10 situé au niveau du moyen de stabilisation 100' et qui permet de relier l'élément d'appui 9', le montant latéral 3 et le montant inférieur 5 du cadre 1.

Avantageusement, chaque moyen de stabilisation 100, 100' comprend en outre, au niveau des branchements 22, 23, 24, 25, des éléments de renforcement 21 qui relient deux à deux les tubes ou barres parallèles 101, 102 d'une part et 103, 104 d'autre part.

Les montants 2, 3 et 5 sont également avantageusement équipés d'éléments de renforcement 21 au niveau des branchements.

On peut noter que dans l'invention, les éléments de jonction 10 sont adaptés à la forme que prennent les éléments d'appui 9,9', c'est-à-dire à la version une ou deux barres évoquée plus haut et que selon cette forme, chaque élément d'appui 9,9' est connecté à un élément de jonction 10, soit au niveau d'un point d'intersection 12 dans la version à une barre ou au niveau de deux points d'intersection 12 et 17 dans la version à deux barres.

On doit comprendre que dans le dispositif de maintien et de fixation selon l'invention chaque ensemble de deux barres 6 et 7 ; 11 et 13 ; 11' et 13' reliées par des entretoises constitue un plan.

Par ailleurs, comme le montre la figure 1, dans le dispositif selon l'invention les moyens de stabilisation 100,100' comprennent avantageusement des éléments dits « éléments d'équerre » 18 , 18' , 18 " , 18 " ' conçus pour renforcer l'ensemble du dispositif dans les plans perpendiculaires au plan dans lequel se situent le cadre 1 et le support publicitaire en place sur le dispositif, et former ainsi un jeu d'équerres dans ces deux directions.

Ainsi, l'élément d'équerre 18, se présentant sous la forme d'un bracon, relie le tube 101 de l'élément de jonction 10 à l'élément d'appui 9. En outre, l'élément d'équerre 18" relie le tube 104 de l'élément de jonction 10 à l'élément d'appui 9. Lesdits éléments d'équerre renforcent la liaison entre les éléments de jonction 10 et les éléments d'appui 9,9'.

Avantageusement aussi, les moyens de stabilisation 100,100' comprennent en outre un élément se présentant chacun sous la forme d'un bracon 19,19' connectant dans un plan perpendiculaire au plan du cadre 1 l'élément d'appui 9, 9' et le cadre 1. Plus précisément ici, le bracon 19 relie l'élément d'appui 9 au montant latéral 2, tandis que le bracon 19' relie l'élément d'appui 9' au montant latéral 3.

De manière particulièrement avantageuse, ainsi qu'illustré sur la figure 1, et plus en détail sur la figure 3, les moyens de stabilisation 100,100' comprennent également des moyens de solidarisation 20,20' qui font également office de moyens d'égalisation et de stabilisation des éléments d'appui 9,9' et permettent de les maintenir à niveau tout en les fixant adéquatement au sol.

On notera que de préférence pour que le dispositif ait un poids minimal, les tubes ou barres parallèles du dispositif de maintien et de fixation selon l'invention sont creux.

Selon une forme d'exécution alternative de l'invention, les éléments d'appui 9, 9' se présentent avantageusement sous la forme de trois barres ou tubes parallèles. Lesdites barres ou tubes sont reliées deux à deux par des entretoises. Dans cette forme d'exécution, de préférence, les montants 2, 3, 5 ainsi que le montant supérieur du cadre 1 se présentent eux aussi sous la forme de trois barres ou tubes parallèles reliées deux à deux par des entretoises.

On notera que dans cette forme d'exécution à trois barres ou tubes par montant, les éléments de jonction 10 comprennent un branchement pour chaque barre ou tube des montants latéraux et inférieur. Ces branchements s'étendent dans les trois directions de l'espace. De préférence, les branchements sont reliés deux à deux par des éléments de renforcement 21.

Avantageusement, les éléments du dispositif sont réalisés dans un matériau léger mais également mécaniquement et chimiquement résistant tel que par exemple l'aluminium.

Enfin, on notera que selon l'invention, les différents éléments permettant la réalisation dudit dispositif se présentent avantageusement sous la forme d'une série d'éléments emboîtables, clipsables les uns aux autres et solidarisables à l'aide de moyens de fixation adéquats.

Dans ce cas, on notera que de manière analogue aux branchements des éléments de jonction 10, les montants du cadre 1 peuvent se présenter sous la forme de plusieurs parties 51 et 52, reliées entre elles par des branchements 53 similaires aux branchements 22, 23, 24 et 25.

## Revendications

1. Dispositif de maintien et de fixation en extérieur d'un support publicitaire se présentant par exemple sous la forme d'une toile, ledit dispositif comprenant un cadre (1) défini par quatre montants, deux montants latéraux (2,3), un montant supérieur et un montant inférieur (5), chacun desdits montants étant constitué par au moins deux tubes parallèles (6,7) reliés entre eux par des entretoises (8,8'), ledit dispositif de maintien comprenant des moyens de stabilisation (100,100') **caractérisés en ce qu'**ils comprennent deux éléments d'appui 9, 9' disposés chacun au pied d'un des montants latéraux (2, 3) à la base du cadre (1) et perpendiculairement au plan du cadre, chaque élément d'appui (9,9') se présentant sous la forme d'au moins deux tubes ou barres parallèles (11,13 ; 11',13') reliés entre eux par des entretoises (14, 14' , ... ; 15, 15' , ...) .

2. Dispositif selon la revendication 1,
**caractérisé en ce que** chaque montant (2,3,5) et chaque élément d'appui se présentent sous la forme de deux tubes ou barres parallèles (11,13; 11',13').

3. Dispositif selon la revendication 1 ou 2,
**caractérisé en ce que** les moyens de stabilisation (100,100') comprennent en outre au moins deux éléments de jonction (10) permettant de relier chaque élément d'appui (9,9') à la partie inférieure du cadre (1), lesdits éléments de jonction (10) comprenant des branchements reliant chacun des éléments d'appui (9,9') à un des montants latéraux (2,3) du cadre et au montant inférieur (5).

4. Dispositif selon la revendication 2,
**caractérisé en ce que** chaque ensemble de deux tubes ou barres (6,7; 11,13; 11',13') parallèles reliées par des entretoises constitue un plan.

5. Dispositif selon l'une des revendications précédentes, **caractérisé en ce que** les moyens de stabilisation (100,100') comprennent en outre des éléments dits « éléments d'équerre » (18,18',18 " ,18" ') conçus pour renforcer l'ensemble du dispositif dans les plans perpendiculaires au plan dans lequel se situent le cadre et le support publicitaire en place sur le dispositif, et former ainsi un jeu d'équerres dans ces deux directions.

6. Dispositif selon l'une quelconque des revendications précédentes, **caractérisé en ce que** les moyens de stabilisation (100,100') comprennent en outre deux éléments se présentant chacun sous la forme d'un bracon (19,19'), chaque bracon (19,19) connectant dans un plan perpendiculaire au plan du cadre (1) un des éléments d'appui (9,9') à un des montants latéraux (2,3) du cadre (1).

7. Dispositif selon l'une quelconque des revendications précédentes, **caractérisé en ce que** les moyens de stabilisation (100,100') comprennent en outre des moyens de solidarisation (20,20') qui font également office de moyens d'égalisation et de stabilisation des éléments d'appui (9,9') de manière à maintenir lesdits éléments d'appui (9,9') à niveau tout en les fixant adéquatement au sol.

8. Dispositif selon l'une quelconque des revendications précédentes, **caractérisé en ce que** les tubes ou barres parallèles sont creux.

9. Dispositif selon l'une quelconque des revendications précédentes, **caractérisé en ce que** les moyens de stabilisation (100,100') comprennent en outre, au niveau desdits branchements, des éléments de renforcement (21) qui relient les tubes ou barres parallèles.

10. Dispositif selon l'une quelconque des revendications précédentes, **caractérisé en ce que** les tubes ou barres sont réalisés en métal.

11. Dispositif selon l'une quelconque des revendications précédentes, **caractérisé en ce que** les différents éléments permettant la réalisation dudit dispositif se présentent sous la forme d'une série d'éléments emboîtables, clipsables les uns aux autres et solidarisables à l'aide de moyens de fixation adéquats.

## Claims

1. Device for the support and the fixing of an outdoors advertising medium, for instance taking the form of a canvas, said device comprising a frame (1) delimited by four struts, two lateral struts (2,3), an upper strut (4) and a lower strut (5), each of said struts being composed of at least two parallel tubes (6,7) made of appropriate material and joined to each other with spacers (8,8'), said support device comprising stabilizing means (100,100') **characterised in that** they comprise two support elements 9, 9', each of them being placed at the bottom of one of the lateral struts (2, 3) at the bottom of the frame (1) and perpendicularly to the plane of the frame, each support element (9,9') presenting itself under the form of at least two parallel tubes or bars (11,13 ; 11',13') joined to each other with spacers (14, 14',... ; 15, 15' , ...) .

2. Device according to claim 1,
**characterised in that** each strut (2,3,5) and each support element present itself under the form of two parallel tubes or bars 11,13 ; 11',13').

3. Device according to claim 1 or 2,
**characterised in that** the stabilizing means (100,100') also comprise at least two junction elements (10) allowing to join each support element 9, 9' to the lower part of the frame (1), said junction elements (10) comprising couplings which join each of the support elements (9,9') to one of the lateral struts (2,3) of the frame and to the lower strut (5).

4. Device according to claim 2 **characterised in that** each set of two parallel tubes or bars (6,7 ; 11,13 ; 11',13') joined to each other with spacers constitute a plane.

5. Device according to one of the preceding claims, **characterised in that** the stabilizing means (100,100') also comprise elements referred to as 'angle elements' (18,18',18" ,18" ') designed to reinforce the whole device in the planes perpendicular to the plane in which the frame and the advertising medium positioned on the device are placed, and therefore to form a set of angles in these two directions.

6. Device according to any of the preceding claims, **characterised in that** the stabilizing means (100,100') also comprise two elements, each of them presenting itself under the form of a diagonal strut (19,19'), each diagonal strut (19,19') connecting in a plane perpendicular to the plane of the frame (1) one of the support elements (9,9') to one of the lateral struts (2,3) of the frame (1).

7. Device according to any of the preceding claims, **characterised in that** the stabilizing means (100,100') also comprise attachment means (20,20') which are also used as levelling and stabilizing means of the support elements (9,9') in order to have said support elements (9,9') at level as fixing them adequately to the ground.

8. Device according to any of the preceding claims, **characterised in that** the parallel tubes or bars are hollow.

9. Device according to any one of the preceding claims, **characterised in that** the stabilizing means (100,100') also comprise, located at said couplings, reinforcement means which join the parallel tubes or bars.

10. Device according to any one of the preceding claims, **characterised in that** the tubes or bars are made of metal.

11. Device according to any one of the preceding claims, **characterised in that** the different elements allowing the embodiment of said device are presented under the form of a series of nestable elements which can be clipped to each other and fixed by means of appropriate attachment means.

## Patentansprüche

1. Vorrichtung zum Halten und Befestigen im Freien eines Werbeträgers, der zum Beispiel die Form einer Leinwand hat, wobei die Vorrichtung einen Rahmen (1) aufweist, der von vier Streben definiert ist, zwei seitliche Streben (2, 3), eine obere und eine untere Strebe (5), wobei jede der Streben aus mindestens zwei parallelen Röhren (6, 7) besteht, die untereinander durch Abstandshalter (8, 8') verbunden sind, wobei die Haltevorrichtung Stabilisierungsmittel (100, 100') aufweist, **dadurch gekennzeichnet, dass** sie Auflageelemente (9, 9') aufweisen, die jeweils am Fuß einer der seitlichen Streben (2, 3) an der Basis des Rahmens (1) und senkrecht zu der Ebene des Rahmens angeordnet sind, wobei jedes Auflageelement (9, 9') die Form von mindestens zwei Röhren oder parallelen Stangen (11, 13; 11', 13') aufweist, die untereinander durch Abstandshalter (14, 14', ..., 15, 15' , ...) verbunden sind.

2. Vorrichtung nach Anspruch 1, **dadurch gekennzeichnet, dass** jede Strebe (2, 3, 5) und jedes Auflageelement die Form von zwei parallelen Röhren oder Stangen (11, 13; 11', 13') hat.

3. Vorrichtung nach Anspruch 1 oder 2, **dadurch gekennzeichnet, dass** die Stabilisierungsmittel (100, 100') ferner mindestens zwei Verbindungselemente (10) aufweisen, die es erlauben, jedes Auflageelement (9, 9') mit dem unteren Teil des Rahmens (1) zu verbinden, wobei die Verbindungselemente (10) Verzweigungen aufweisen, die jedes der Auflageelemente (9, 9') mit einer der Seitenstreben (2, 3) des Rahmens und mit der unteren Strebe (5) verbinden.

4. Vorrichtung nach Anspruch 2, **dadurch gekennzeichnet, dass** jede Einheit aus zwei parallelen Röhren oder Stangen (6, 7; 11, 13; 11', 13') die durch Abstandshalter verbunden sind, eine Ebene bildet.

5. Vorrichtung nach einem der vorhergehenden Ansprüche, **dadurch gekennzeichnet, dass** die Stabilisierungsmittel (100, 100') ferner so genannte "Winkelelemente" (18, 18', 18", 18"') aufweisen, die konzipiert sind, um die ganze Vorrichtung in den Ebenen senkrecht zu der Ebene, in der sich der Rahmen und der Werbeträger, der auf der Vorrichtung angeordnet ist, befinden, zu verstärken und daher einen Winkelsatz in diese zwei Richtungen zu bilden.

6. Vorrichtung nach einem der vorhergehenden Ansprüche, **dadurch gekennzeichnet, dass** die Stabilisierungsmittel (100, 100') ferner zwei Elemente aufweisen, die jeweils die Form einer Druckstrebe (19, 19') haben, wobei jede Druckstrebe (19, 19') eines der Auflageelemente (9, 9') mit einer der Seitenstreben (2, 3) des Rahmens (1) in einer Ebene senkrecht zum Rahmen (1) verbindet.

7. Vorrichtung nach einem der vorhergehenden Ansprüche, **dadurch gekennzeichnet, dass** die Stabilisierungsmittel (100, 100') ferner Mittel zum festen Verbinden (20, 20') aufweisen, die auch als Ausgleichs- und Stabilisierungsmittel der Auflageelemente (9, 9') derart dienen, dass die Auflageelemente (9, 9') auf Niveau gehalten werden, während sie gleichzeitig angemessen am Boden befestigt werden.

8. Vorrichtung nach einem der vorhergehenden Ansprüche, **dadurch gekennzeichnet, dass** die parallelen Röhren oder Stangen hohl sind.

9. Vorrichtung nach einem der vorhergehenden Ansprüche,
**dadurch gekennzeichnet, dass** die Stabilisierungsmittel (100, 100') ferner auf dem Niveau der Verzweigungen Verstärkungselemente (21) aufweisen, die die parallelen Röhren oder Stangen verbinden.

10. Vorrichtung nach einem der vorhergehenden Ansprüche, **dadurch gekennzeichnet, dass** die Röhren oder Stangen aus Metall hergestellt sind.

11. Vorrichtung nach einem der vorhergehenden Ansprüche, **dadurch gekennzeichnet, dass** die unterschiedlichen Elemente, die das Herstellen der Vorrichtung erlauben, die Form einer Reihe ineinander steckbarer Elemente aufweisen, die aneinander geclipst und fest mit Hilfe entsprechender Befestigungsmittel verbunden werden können.
